# EUROPÄISCHE PATENTSCHRIFT

(11) **EP 4 181 320 B1**
(45) Veröffentlichungstag und Bekanntmachung des Hinweises auf die Patenterteilung: **20.05.2026**
(21) Anmeldenummer: 22206414.9
(22) Anmeldetag: 09.11.2022
(51) Int. Cl.: H01R 4/2491, H01R 4/2412, H01R 4/52, H01R 4/2433

(54) **LEITERANSCHLUSSKLEMME**
CONDUCTOR CONNECTION TERMINAL
BORNE DE RACCORDEMENT DE CONDUCTEUR

(30) Priorität: 12.11.2021 DE 102021129577
(43) Veröffentlichungstag der Anmeldung: 17.05.2023
(73) Patentinhaber: Wago Verwaltungsgesellschaft mbH, 32423 Minden (DE)
(72) Erfinder: Kulas, Sascha, 30519 Hannover (DE); Rethemeier, Niko, 32602 Vlotho (DE)
(74) Vertreter: Kröncke, Rolf

(56) Entgegenhaltungen:
- EP-A1- 0 338 952
- WO-A1-98/33235
- CH-A5- 654 696
- DE-A1- 102015 114 134
- DE-A1- 2 449 326
- JP-A- H1 154 163
- US-A- 5 704 801

## Beschreibung

Die Erfindung betrifft eine Leiteranschlussklemme zum Anschließen eines elektrischen Leiters mittels eines Schneidklemm-Anschlusses. Eine derartige Leiteranschlussklemme ist beispielsweise aus der WO 98/33235 A1 bekannt.

Aus der DE 10 2015 114 134 A1 ist eine Anschlusseinrichtung zum elektrischen Kontaktieren einer Leitung, insbesondere eines Flachbandkabels, bekannt. Aus der DE 24 49 326 A1 ist eine Klemmanschlussvorrichtung zur Kontaktierung zwischen einem elektrischen Leiter und einem Anschlusselement bekannt. Aus der EP 0 338 952 A1 ist eine Leiteranschlussklemme nach dem Oberbegriff des Anspruchs 1 bekannt, die Schneidklemm-Kontakte zum Anschluss einer Abzweigung an ein Hauptstromversorgungskabel aufweist. Aus der CH 654 696 A5 ist eine Vorrichtung zur Halterung und Anzapfung eines Bandkabels bekannt.

Der Erfindung liegt die Aufgabe zugrunde, eine demgegenüber verbesserte Leiteranschlussklemme anzugeben, die auch für die Übertragung hoher Ströme geeignet ist. Diese Aufgabe wird durch eine Leiteranschlussklemme zum Anschließen eines elektrischen Leiters mittels eines Schneidklemm-Anschlusses gemäß Anspruch 1 gelöst. Die Leiteranschlussklemme weist wenigstens einen Schneidklemm-Anschluss, ein mittels einer z.B. manuell erzeugten Betätigungskraft beaufschlagbares Druckstück, einen auf den elektrischen Leiter einwirkenden Stempel und einen zwischen dem Druckstück und dem Stempel wirksamen Kraftspeicher auf, wobei der Schneidklemm-Anschluss einen Schneidklemm-Kontakt mit zwei nebeneinander angeordneten Kontaktschneiden aufweist, wobei zwischen sich gegenüberliegenden Seiten der Kontaktschneiden ein Schneidschlitz ausgebildet ist, wobei die Kraft des Kraftspeichers in Längsrichtung des Schneidschlitzes wirksam ist. Die erfindungsgenmäße Leiteranschlussklemme ermöglicht eine einfache Handhabung für den Anwender beim Anschließen eines elektrischen Leiters, da der elektrische Leiter nicht erst abisoliert werden muss. Dies ist insbesondere bei großen Leiterquerschnitten von großem Vorteil, da in diesem Fall das Abisolieren mit erhöhtem Arbeitsaufwand verbunden ist. Die Leiteranschlussklemme kann insbesondere zum Anschließen eines elektrischen Leiters mit einer Querschnittsfläche von wenigstens 70 mm² eingerichtet sein.

Durch den Kraftspeicher kann auf einen zwischen den Kontaktschneiden festgeklemmten elektrischen Leiter eine permanente Druckkraft ausgeübt werden, sodass eine langzeitstabile Verbindung des elektrischen Leiters mit dem Schneidklemm-Kontakt sichergestellt werden kann.

Der Kraftspeicher ist hinsichtlich der Aufnahme und Abgabe der in ihm gespeicherten Kraft zwischen dem Druckstück und dem Stempel wirksam. Beispielsweise kann der Kraftspeicher teilweise oder vollständig zwischen dem Druckstück und dem Stempel angeordnet sein. Der Kraftspeicher kann zum Beispiel als Druckfeder, Zugfeder oder elastischer Materialblock ausgebildet sein, gegebenenfalls in Kombination mit einem Kraftumlenkmechanismus. Der Kraftspeicher kann zum Beispiel als Spiralfeder oder als Tellerfeder ausgebildet sein.

Bei einem solchen Schneidklemm-Kontakt wird der noch mit der Isolation versehene elektrische Leiter einfach auf einer Seite gegen die Kontaktschneiden gedrückt und von hier aus in den Schneidschlitz hineingepresst. Durch die Kontaktschneiden wird die Isolation des elektrischen Leiters durchtrennt, sodass die Kontaktschneiden in elektrischen Kontakt mit dem elektrisch leitenden Innenmaterial des elektrischen Leiters kommen, zum Beispiel mit Litzendrähten oder einem eindrähtigen Leiter. Der Schneidschlitz kann in Leitereinführrichtung gesehen beispielsweise U-förmig oder V-förmig ausgebildet sein.

Gemäß einer vorteilhaften Ausgestaltung der Erfindung ist vorgesehen, dass die Leiteranschlussklemme ein manuelles Betätigungselement aufweist, das mit dem Druckstück gekoppelt ist oder Teil des Druckstücks ist, wobei durch das manuelle Betätigungselement die manuell erzeugte Betätigungskraft auf das Druckstück übertragbar ist. Auf diese Weise weist die Leiteranschlussklemme ein eigenes Betätigungselement auf, sodass nicht ein externes Werkzeug oder ein anderer Gegenstand für die manuelle Betätigung eingesetzt werden muss. Das manuelle Betätigungselement kann zum Beispiel als verschwenkbarer Betätigungshebel oder als Betätigungsdrücker ausgebildet sein. Insbesondere bei großen Leiterquerschnitten ist die Ausbildung des Betätigungselements als verschwenbarer Betätigungshebel vorteilhaft, da mit einem solchen Betätigungshebel größere Leiteranpresskräfte auf den elektrischen Leiter übertragen werden können.

Gemäß einer vorteilhaften Ausgestaltung der Erfindung ist vorgesehen, dass die Leiteranschlussklemme eine Rückstellsicherung aufweist, durch die das Betätigungselement in einer betätigten Endstellung gegenüber einer Rückstellkraft des Kraftspeichers gesichert ist. Das Betätigungselement kann somit durch die Rückstellsicherung in dem Zustand gesichert bzw. gehalten werden, in dem der Stempel an dem elektrischen Leiter anliegt und diesen aufgrund der Kraft des Kraftspeichers in den Schneidschlitz hineindrückt. Die Rückstellsicherung kann unterschiedlich ausgebildet sein, beispielsweise als Verrastung des Betätigungselements. Im Falle eines verschwenkbaren Betätigungshebels kann die Rückstellsicherung auch eine Übertotpunkt-Lage einer Betätigungskontur des Betätigungshebels aufweisen, beispielsweise einer exzentrischen Betätigungskontur.

Gemäß einer vorteilhaften Ausgestaltung der Erfindung ist vorgesehen, dass der Betätigungshebel eine exzentrische Betätigungskontur aufweist und über diese exzentrische Betätigungskontur mit dem Druckstück gekoppelt ist. Dies erlaubt bei einfacher und zuverlässiger mechanischer Konstruktion die Übertragung großer Kräfte von einem manuellen Betätigungsbereich des Betätigungshebels auf das Druckstück.

Gemäß einer vorteilhaften Ausgestaltung der Erfindung ist vorgesehen, dass der Stempel eine Leiterführungskontur aufweist, die eine Führung des elektrischen Leiters von einer Leitereinführungsöffnung der Leiteranschlussklemme in Richtung des Schneidschlitzes unterstützt. Auf diese Weise hat der Stempel eine zusätzliche Funktion, nämlich die Führung des elektrischen Leiters zur Klemmstelle hin. Die Leiterführungskontur kann zum Beispiel als eine in Leitereinführungsrichtung des elektrischen Leiters verlaufende Längsnut in dem Stempel ausgebildet sein.

Die Leiteranschlussklemme weist ein Gehäuse auf, insbesondere ein Gehäuse aus Isolierstoffmaterial. Der Schneidklemm-Anschluss ist gehäusefest angeordnet, d.h. im Wesentlichen unbeweglich zum Gehäuse der Leiteranschlussklemme. Der Schneidklemm-Anschluss kann dabei ein Gegenlager für den Stempel bilden.

Gemäß einer vorteilhaften Ausgestaltung der Erfindung ist vorgesehen, dass das Gehäuse eine Leitereinführungsöffnung zur Einführung des elektrischen Leiters zu dem Schneidklemm-Kontakt aufweist, wobei durch die Leitereinführungsöffnung eine Leitereinführrichtung des elektrischen Leiters festgelegt ist, die senkrecht zu einer durch die zwei nebeneinander angeordneten Kontaktschneiden verlaufenden Ebene verläuft. Hierdurch ist eine einfache, intuitive Bedienung der Leiteranschlussklemme gegeben. Der elektrische Leiter muss einfach in Leitereinführungsrichtung durch die Leitereinführungsöffnung in das Gehäuse der Leiteranschlussklemme eingesteckt werden. In dem Gehäuse der Leiteranschlussklemme kann ein Endanschlag vorhanden sein, durch den die maximale Leitereinführtiefe begrenzt ist. Wenn der Anwender spürt, dass der Endanschlag erreicht ist, muss lediglich durch Betätigen des manuellen Betätigungselements der elektrische Leiter in den Schneidschlitz gedrückt werden, so dass er dort mittels der Schneid-Klemm-Funktionalität mechanisch fixiert wird und zudem elektrisch kontaktiert wird.

Gemäß einer vorteilhaften Ausgestaltung der Erfindung ist vorgesehen, dass ein an dem Schneidklemm-Kontakt zwischen den zwei nebeneinander angeordneten Kontaktschneiden festgeklemmter elektrischer Leiter permanent mit der Kraft des Kraftspeichers belastet ist. Hierdurch wird eine langzeitstabile und sichere elektrische Verbindung des elektrischen Leiters mit dem Schneidklemm-Kontakt sichergestellt.

Im Sinne der vorliegenden Erfindung ist unter dem unbestimmten Begriff "ein" kein Zahlwort zu verstehen. Wenn also z.B. von einem Bauteil die Rede ist, so ist dies im Sinne von "mindestens einem Bauteil" zu interpretieren. Soweit Winkelangaben in Grad gemacht werden, beziehen sich diese auf ein Kreismaß von 360 Grad (360°).

Die Erfindung wird nachfolgend anhand von Ausführungsbeispielen unter Verwendung von Zeichnungen näher erläutert.

### Es zeigen

- Figur 1: eine Leiteranschlussklemme in einer ersten Ausführungsform in teilweise geschnittener Seitenansicht,
- Figur 2: die Leiteranschlussklemme gemäß Figur 1 in einer Querschnittsansicht,
- Figur 3: die Leiteranschlussklemme gemäß Figur 1 in der Offenstellung des Betätigungselements,
- Figur 4: die Leiteranschlussklemme gemäß Figur 1 in der Geschlossenstellung des Betätigungselements,
- Figur 5: eine Leiteranschlussklemme in einer zweiten Ausführungsform in teilweise geschnittener Seitenansicht,
- Figur 6: die Leiteranschlussklemme gemäß Figur 5 in einer Querschnittsansicht,
- Figur 7: die Leiteranschlussklemme gemäß Figur 5 in der Offenstellung des Betätigungselements,
- Figur 8: die Leiteranschlussklemme gemäß Figur 5 in der Geschlossenstellung des Betätigungselements.

Die in Figur 1 erkennbare Leiteranschlussklemme 1 hat ein Gehäuse 2, in dem ein Schneidklemm-Anschluss 3 angeordnet und im Wesentlichen gehäusefest befestigt ist. Der Schneidklemm-Anschluss 3 hat Kontaktschneiden 30, an denen ein elektrischer Leiter mittels Schneidklemm-Technik angeschlossen werden kann. Der elektrische Leiter kann in einer Leitereinführrichtung L in das Gehäuse 2 eingeführt werden. Zum Anschließen des elektrischen Leiters am Schneidklemm-Anschluss 3 hat die Leiteranschlussklemme 1 einen Betätigungsmechanismus, der ein manuelles Betätigungselement 5, ein Druckstück 4, einen Kraftspeicher 6 und einen Stempel 7 aufweist.

Das manuelle Betätigungselement 5 hat einen Griffabschnitt 50, an dem das manuelle Betätigungselement 5 vom Anwender gegriffen und bewegt werden kann, d.h. von der in Figur 1 dargestellten Offenstellung in eine nachfolgend noch erläuterte Geschlossenstellung verschwenkt werden kann. Der Griffabschnitt 50 ist mit einem um eine Drehachse drehbar gelagerten Druckabschnitt 51 des Betätigungselements 5 verbunden. Der Druckabschnitt 51 hat eine exzentrische Betätigungskontur 52, über die eine Betätigungskraft beim Schwenken des Betätigungselements 5 in die Geschlossenstellung auf das Druckstück 4 übertragen werden kann. Auf diese Weise kann eine am Betätigungselement 5 manuell erzeugte Betätigungskraft auf das Druckstück 4 übertragen werden. Das Druckstück 4 ist über den Kraftspeicher 6 mit dem Stempel 7 gekoppelt. Die auf das Druckstück 4 übertragene Betätigungskraft wird über den Kraftspeicher 6 auf den Stempel 7 übertragen. Der Stempel 7 ist im Gehäuse 2 verschiebbar gelagert und stützt sich über eine oder mehrere Auflagerungsfedern 8 am Gehäuse 2 oder einem damit verbundenen Bauteil ab. Über die Auflagerungsfedern 8 ist der Stempel 7 in Richtung zum Druckstück 4 kraftbeaufschlagt. Die Betätigungskraft ist in diesem Ausführungsbeispiel vorzugsweise im Wesentlichen senkrecht zur Leitereinführrichtung L ausgerichtet.

**In** der in Figur 1 dargestellten Ausführungsform hat der Stempel 7 eine Kraftaufnahmeseite 70, über die die von dem Kraftspeicher 6 übertragene Kraft am Stempel 7 aufgenommen wird. Auf der den Auflagerungsfedern 8 zugeordneten Seite hat der Stempel 7 eine Auflagerungsseite 72, über die der Stempel 7 auf den Auflagerungsfedern 8 abgestützt ist. Zwischen der Kraftaufnahmeseite 70 und der Auflagerungsseite 72 ist ein Leiteraufnahmekanal 71 ausgebildet, in den der anzuschließende elektrische Leiter eingeführt werden kann.

Die Figur 2 zeigt die Leiteranschlussklemme gemäß Figur 1 in einer anderen Schnittansicht bei betätigtem Betätigungselement 5, d.h. das Betätigungselement 5 befindet sich in der Geschlossenstellung. In dieser Geschlossenstellung ist über den Druckabschnitt 51 das Druckstück 4, der Kraftspeicher 6 und der Stempel 7 nach unten verschoben, entgegen der Kraftwirkung der Auflagerungsfedern 8. Durch den Stempel 7 kann dann der eingeführte elektrische Leiter mit einer Druckkraft gegen die Schneiden 30 des Schneidklemm-Anschlusses 3 gepresst werden, sodass eine elektrisch leitende Verbindung zwischen dem elektrischen Leiter 9 und dem Schneidklemm-Anschluss 3 hergestellt wird. Wenn der z.B. mit einer Isolierung versehene elektrische Leiter gegen die Schneiden 30 des Schneidklemm-Anschlusses gepresst oder gedrückt wird, durchdringen die Schneiden die Isolierung des elektrischen Leiters 9 und kontaktieren die Litzendrähte oder einen eindrähtigen Leiter des elektrischen Leiters.

Die Auflagerungsfedern 8 bewirken bei einer Bewegung des Betätigungselements 5 von der Geschlossenstellung in die Offenstellung des Weiteren eine Rückführung des Stempels 7 in die Ausgangsposition entsprechend der Figur 1 und/oder Figur 3. Somit wird auch der elektrische Leiter 9 über den Leiteraufnahmekanal 71 von den Schneiden 30 fortbewegt und kann aus der Leiteranschlussklemme 1 entnommen werden.

Die Figuren 3 und 4 verdeutlichen noch einmal die unterschiedlichen Lagen der einzelnen Bauteile in der Offenstellung (Figur 3) und in der Geschlossenstellung (Figur 4).

Die Figur 5 zeigt eine Ausführungsform einer Leiteranschlussklemme 1, die bis auf die nachfolgend erläuterten Unterschiede der Ausführungsform der Figur 1 entspricht. Im Unterschied zur Figur 1 ist der Stempel 7 anders gestaltet, wobei auch die Auflagerungsfedern 8 an einer anderen Position angeordnet sind. In der in Figur 5 dargestellten Ausführungsform hat der Stempel 7 an der Kraftaufnahmeseite 70 einen radial abragenden Kragen 73, über den der Stempel 7 auf den Auflagerungsfedern 8 aufgelagert ist. Die Auflagerungsfedern 8 können sich beispielsweise in einem Bereich des Gehäuses 2 abstützen. In dieser Ausführungsform hat der Stempel 7 nicht die über den Leiteraufnahmekanal 71 von der Kraftaufnahmeseite 70 beabstandete Auflagerungsseite 72. Es ist denkbar, dass auch in dieser Ausführungsform der Stempel mit einem Leiteraufnahmekanal ähnlich dem Leiteraufnahmekanal 71 der Figur 1 ausgebildet sein kann.

Die Figur 5 zeigt die Leiteranschlussklemme, wie bei Figur 1, in der Offenstellung. Die Figur 6 zeigt eine zur Figur 2 vergleichbare Schnittansicht in der Geschlossenstellung der Leiteranschlussklemme 1. Man erkennt in der Figur 6, dass der Stempel 7 im auf dem elektrischen Leiter 9 aufliegenden Bereich einen weiteren Unterschied zur Ausführungsform der Figuren 1 bis 4 hat, nämlich eine am Stempel 7 vorhandene Leiterführungskontur 74, die sich nach Art einer Nut oder Rinne in Längsrichtung bzw. in Leitereinführrichtung L des elektrischen Leiters 9 erstreckt und hierdurch in verbesserter Weise zu einer zentrierten Kontaktierung der Kontaktschneiden 30 beiträgt. An der Leiterführungskontur 74 können des Weiteren nicht dargestellte Konturen, beispielsweise quer zur Leitereinführrichtung L ausgerichtete vorstehende Kanten oder Vorsprünge, vorgesehen werden. Diese Konturen drücken sich in der Geschlossenstellung in die Isolierung des elektrischen Leiters 9, so dass die Leiterhaltekräfte vorteilhaft erhöht werden können. Es ist selbstverständlich möglich, eine solche Leiterführungskontur 74 auch bei dem Stempel gemäß der ersten Ausführungsform der Leiteranschlussklemme vorzusehen.

Die Figuren 7 und 8 zeigen, analog zu den Figuren 3 und 4, die Leiteranschlussklemme 1 in der Offenstellung (Figur 7) und in der Geschlossenstellung (Figur 8).

### Bezugszeichenliste

- 1: Leiteranschlussklemme
- 2: Gehäuse
- 3: Schneidklemm-Anschluss
- 4: Druckstück
- 5: Betätigungselement
- 6: Kraftspeicher
- 7: Stempel
- 8: Auflagerungsfedern
- 9: elektrischer Leiter
- 30: Kontaktschneiden
- 50: Griffabschnitt
- 51: Druckabschnitt
- 52: exzentrische Betätigungskontur
- 70: Kraftaufnahmeseite
- 71: Leiteraufnahmekanal
- 72: Auflagerungsseite
- 73: Kragen
- 74: Leitereinführungskontur
- L: Leitereinführrichtung

## Patentansprüche

1. Leiteranschlussklemme (1) zum Anschließen eines elektrischen Leiters (9) mittels eines Schneidklemm-Anschlusses (3), wobei die Leiteranschlussklemme (1) wenigstens einen Schneidklemm-Anschluss (3), ein mittels einer Betätigungskraft beaufschlagbares Druckstück (4), einen auf den elektrischen Leiter (9) einwirkenden Stempel (7) und einen zwischen dem Druckstück (4) und dem Stempel (7) wirksamen Kraftspeicher (6) aufweist, wobei der Schneidklemm-Anschluss (3) einen Schneidklemm-Kontakt mit zwei nebeneinander angeordneten Kontaktschneiden (30) aufweist, wobei zwischen sich gegenüberliegenden Seiten der Kontaktschneiden (30) ein Schneidschlitz ausgebildet ist, wobei die Kraft des Kraftspeichers (6) in Längsrichtung des Schneidschlitzes wirksam ist, **dadurch gekennzeichnet, dass** die Leiteranschlussklemme (1) ein Gehäuse (2) hat, in dem der Schneidklemm-Anschluss (3) angeordnet und im Wesentlichen gehäusefest befestigt ist, wobei der Stempel (7) im Gehäuse (2) verschiebbar gelagert ist und sich über eine oder mehrere Auflagerungsfedern (8) am Gehäuse (2) oder einem damit verbundenen Bauteil abstützt, wobei der Stempel (7) über die eine oder mehreren Auflagerungsfedern (8) in Richtung zum Druckstück (4) kraftbeaufschlagt ist.

2. Leiteranschlussklemme nach Anspruch 1, **dadurch gekennzeichnet, dass** die Leiteranschlussklemme (1) ein manuelles Betätigungselement (5) aufweist, das mit dem Druckstück (4) gekoppelt ist oder Teil des Druckstücks (4) ist, wobei durch das manuelle Betätigungselement (5) die manuell erzeugte Betätigungskraft auf das Druckstück (4) übertragbar ist.

3. Leiteranschlussklemme nach Anspruch 2, **dadurch gekennzeichnet, dass** das Betätigungselement (5) als verschwenkbarer Betätigungshebel ausgebildet ist.

4. Leiteranschlussklemme nach einem der Ansprüche 2 bis 3, **dadurch gekennzeichnet, dass** die Leiteranschlussklemme (1) eine Rückstellsicherung aufweist, durch die das Betätigungselement (5) in einer betätigten Endstellung gegenüber einer Rückstellkraft des Kraftspeichers (6) gesichert ist.

5. Leiteranschlussklemme nach einem der Ansprüche 2 bis 4, **dadurch gekennzeichnet, dass** der Betätigungshebel (5) eine exzentrische Betätigungskontur (52) aufweist und über diese exzentrische Betätigungskontur (52) mit dem Druckstück (4) gekoppelt ist.

6. Leiteranschlussklemme nach einem der vorhergehenden Ansprüche, **dadurch gekennzeichnet, dass** der Stempel (7) eine Leiterführungskontur (74) aufweist, die eine Führung des elektrischen Leiters (9) von einer Leitereinführungsöffnung der Leiteranschlussklemme (1) in Richtung des Schneidschlitzes unterstützt.

7. Leiteranschlussklemme nach einem der vorhergehenden Ansprüche, **dadurch gekennzeichnet, dass** das Gehäuse (2) eine Leitereinführungsöffnung (20) zur Einführung des elektrischen Leiters (9) zu dem Schneidklemm-Kontakt (3) aufweist, wobei durch die Leitereinführungsöffnung (20) eine Leitereinführrichtung (L) des elektrischen Leiters (9) festgelegt ist, die senkrecht zu einer durch die zwei nebeneinander angeordneten Kontaktschneiden (30) verlaufenden Ebene verläuft.

8. Leiteranschlussklemme nach einem der vorhergehenden Ansprüche, **dadurch gekennzeichnet, dass** ein an dem Schneidklemm-Kontakt (3) zwischen den zwei nebeneinander angeordneten Kontaktschneiden (30) festgeklemmter elektrischer Leiter (9) permanent mit der Kraft des Kraftspeichers (6) belastet werden kann.

## Claims

1. A conductor terminal clamp (1) for connecting an electrical conductor (9) by means of an insulation displacement connection (3), wherein the conductor terminal clamp (1) comprises at least one insulation displacement connection (3), a pressure piece (4) which can be acted upon by an actuating force, a stamp (7) acting on the electrical conductor (9), and a force storage device (6) effective between the pressure piece (4) and the stamp (7), wherein the insulation displacement connection (3) has an insulation displacement contact with two adjacently arranged contact blades (30), wherein a cutting slot is formed between opposing sides of the contact blades (30), wherein the force of the force storage device (6) is effective in the longitudinal direction of the cutting slot, **characterized in that** the conductor terminal clamp (1) has a housing (2) in which the insulation displacement connection (3) is arranged and essentially fixedly attached to the housing, wherein the stamp (7) is movably mounted in the housing (2) and is supported via one or more support springs (8) on the housing (2) or on a component connected thereto, wherein the stamp (7) is force-loaded via the one or more support springs (8) in the direction of the pressure piece (4).

2. Conductor terminal clamp according to claim 1, **characterized in that** the conductor terminal clamp (1) comprises a manual actuating element (5) which is coupled to the pressure piece (4) or is part of the pressure piece (4), wherein the manually generated actuating force is transferable to the pressure piece (4) by the manual actuating element (5).

3. Conductor terminal clamp according to claim 2, **characterized in that** the actuating element (5) is configured as a pivotable actuating lever.

4. Conductor terminal clamp according to one of claims 2 to 3, **characterized in that** the conductor terminal clamp (1) comprises a retaining lock, by which the actuating element (5) is secured in an actuated end position against a restoring force of the force storage device (6).

5. Conductor terminal clamp according to one of claims 2 to 4, **characterized in that** the actuating lever (5) has an eccentric actuating contour (52) and is coupled to the pressure piece (4) via this eccentric actuating contour (52).

6. Conductor terminal clamp according to one of the preceding claims, **characterized in that** the stamp (7) has a conductor guiding contour (74) which supports a guiding of the electrical conductor (9) from a conductor insertion opening of the conductor terminal clamp (1) in the direction of the cutting slot.

7. Conductor terminal clamp according to one of the preceding claims, **characterized in that** the housing (2) has a conductor insertion opening (20) for introducing the electrical conductor (9) to the insulation displacement contact (3), wherein a conductor insertion direction (L) of the electrical conductor (9) is defined by the conductor insertion opening (20), which direction runs perpendicular to a plane extending through the two adjacently arranged contact blades (30).

8. Conductor terminal clamp according to one of the preceding claims, **characterized in that** an electrical conductor (9) clamped at the insulation displacement contact (3) between the two adjacently arranged contact blades (30) can be permanently loaded with the force of the force storage device (6).

## Revendications

1. Borne de raccordement de conducteur (1) destinée à raccorder un conducteur électrique (9) au moyen d'une connexion auto-dénudant (3), la borne de raccordement de conducteur (1) comportant au moins une connexion auto-dénudant (3), une pièce de pression (4) pouvant être sollicitée par une force d'actionnement, un poinçon (7) agissant sur le conducteur électrique (9), et un accumulateur de force (6) agissant entre la pièce de pression (4) et le poinçon (7), la connexion auto-dénudant (3) comportant un contact auto-dénudant muni de deux lames de contact (30) disposées côte à côte, une fente de coupe étant formée entre les côtés opposés des lames de contact (30), la force de l'accumulateur de force (6) agissant dans le sens longitudinal de la fente de coupe,
**caractérisée en ce que** la borne de raccordement de conducteur (1) comporte un boîtier (2) dans lequel la connexion auto-dénudant (3) est disposée et fixée de manière sensiblement solidaire du boîtier, le poinçon (7) étant monté de manière coulissante dans le boîtier (2) et s'appuyant, par l'intermédiaire d'un ou de plusieurs ressorts d'appui (8), sur le boîtier (2) ou sur un composant qui lui est relié, le poinçon (7) étant sollicité par l'intermédiaire du ou des ressorts d'appui (8) en direction de la pièce de pression (4).

2. Borne de raccordement de conducteur selon la revendication 1, **caractérisée en ce que** la borne de raccordement de conducteur (1) comporte un élément d'actionnement manuel (5) qui est couplé à la pièce de pression (4) ou qui fait partie de la pièce de pression (4), la force d'actionnement générée manuellement pouvant être transmise à la pièce de pression (4) par l'intermédiaire de l'élément d'actionnement manuel (5).

3. Borne de raccordement de conducteur selon la revendication 2, **caractérisée en ce que** l'élément d'actionnement (5) est réalisé sous la forme d'un levier d'actionnement pivotant.

4. Borne de raccordement de conducteur selon l'une des revendications 2 à 3,
**caractérisée en ce que** la borne de raccordement de conducteur (1) comporte un organe de blocage anti-rappel par lequel l'élément d'actionnement (5) est bloqué dans une position d'actionnement finale par rapport à une force de rappel de l'accumulateur de force (6).

5. Borne de raccordement de conducteur selon l'une des revendications 2 à 4,
**caractérisée en ce que** le levier d'actionnement (5) présente un contour d'actionnement excentrique (52) et est couplé à la pièce de pression (4) par l'intermédiaire de ce contour d'actionnement excentrique (52).

6. Borne de raccordement de conducteur selon l'une des revendications précédentes,
**caractérisée en ce que** le poinçon (7) présente un contour de guidage de conducteur (74) qui facilite le guidage du conducteur électrique (9) depuis une ouverture d'insertion de conducteur de la borne de raccordement de conducteur (1) en direction de la fente de coupe.

7. Borne de raccordement de conducteur selon l'une des revendications précédentes,
**caractérisée en ce que** le boîtier (2) présente une ouverture d'insertion de conducteur (20) destinée à insérer le conducteur électrique (9) vers le contact auto-dénudant (3), l'ouverture d'insertion de conducteur (20) définissant une direction d'insertion (L) du conducteur électrique (9), laquelle s'étend perpendiculairement à un plan passant par les deux lames de contact (30) disposées côte à côte.

8. Borne de raccordement de conducteur selon l'une des revendications précédentes,
**caractérisée en ce qu'**un conducteur électrique (9) serré sur le contact auto-dénudant (3) entre les deux lames de contact (30) disposées côte à côte peut être soumis en permanence à la force de l'accumulateur de force (6).
